# EUROPÄISCHE PATENTSCHRIFT

(11) **EP 0 255 017 B1**
(45) Veröffentlichungstag und Bekanntmachung des Hinweises auf die Patenterteilung: **27.06.1990**
(21) Anmeldenummer: 87110496.4
(22) Anmeldetag: 20.07.1987
(51) Int. Cl.: G21K 1/02, H05G 1/60, G01N 23/04

(54) **Röntgendiagnostikgerät für Röntgenaufnahmen**
X-ray diagnostic apparatus for X-ray exposures
Appareil de diagnostic par rayons X pour prises de vues radiographiques

(30) Priorität: 31.07.1986 DE 3625856
(43) Veröffentlichungstag der Anmeldung: 03.02.1988
(73) Patentinhaber: SIEMENS AKTIENGESELLSCHAFT, 80333 München (DE)
(72) Erfinder: Ammann, Ernst, Dr., D-8526 Bubenreuth (DE); Marhoff, Paul, Dipl.-Ing., D-8520 Erlangen (DE)

(56) Entgegenhaltungen:
- EP-A- 0 093 649
- EP-A- 0 124 184
- EP-A- 0 153 750
- DE-A- 2 733 613
- DE-C- 884 148
- DE-C- 956 013
- US-A- 4 096 391

## Beschreibung

Die Erfindung betrifft ein Röntgendiagnostikgerät für Röntgenaufnahmen mit einem Sekundärstrahlenraster vor der Filmaufnahmevorrichtung, mit einem Steller zum Bewegen des Sekundärstrahlenrasters während einer Aufnahme senkrecht zum Zentralstrahl des Röntgenstrahlenbündels und mit Mitteln zur Bildung eines der Aufnahmezeit entsprechenden elektrischen Signales.

Bei einem Röntgendiagnostikgerät dieser Art dient das mit auf den Fokus des Röntgenstrahlers ausgerichteten Lamellen versehene Sekundärstrahlenraster zur Unterdrückung der vom Aufnahmeobjekt ausgehenden Streustrahlung. Die Bewegung des Sekundärstrahlenrasters während einer Aufnahme soll verhindern, daß die Lamellen in der Aufnahme sichtbar werden. Die bekannten Sekundärstrahlenraster weisen einen fest vorgegebenen Geschwindigkeitsverlauf des Sekundärstrahlenrasters auf. Durch einen solchen Geschwindigkeitsverlauf ist jedoch nicht bei allen Aufnahmezeiten mit Sicherheit verhinderbar, daß in der Röntgenaufnahme Rasterstreifen sichtbar werden.

Der Erfindung liegt demgemäß die Aufgabe zugrunde, ein Röntgendiagnostikgerät der eingangs genannten Art so auszubilden, daß die Abbildung der Lamellen des Sekundärstrahlenrasters in der Röntgenaufnahme mit Sicherheit bei allen Aufnahmezeiten verhindert wird.

Diese Aufgabe ist erfindungsgemäß dadurch gelöst, daß eine Steuervorrichtung für die Geschwindigkeit der Bewegung des Sekundärstrahlenrasters vorhanden ist, der das der Aufnahmezeit entsprechende Signal zur Festlegung der Geschwindigkeit in Abhängigkeit von der Aufnahmezeit zugeführt wird. Bei dem erfindungsgemäßen Röntgendiagnostikgerät ist davon ausgegangen, daß die Aufnahmezeit durch einen Belichtungsautomaten festgelegt wird, der einen in Strahlenrichtung nach dem Aufnahmeobjekt angeordneten Strahlendetektor aufweist, welcher zur Bildung des der Aufnahmezeit entsprechenden elektrischen Signales herangezogen wird. Der Strahlendetektor liefert dabei zunächst ein Dosisleistungssignal, das durch Integration zur Abschaltung des Röntgenstrahlers herangezogen wird. Aus dem Dosisleistungssignal kann bei vorgegebener Dosis für eine Aufnahme auf die zu erwartende Aufnahmezeit geschlossen werden. Ein der zu erwartenden Aufnahmezeit entsprechendes Signal kann demgemäß zur Steuerung des Geschwindigkeitsverlaufes des Sekundärstrahlenrasters herangezogen werden. Je kürzer die Aufnahmezeit ist, um so größer muß die Geschwindigkeit des Sekundärstrahlenrasters sein.

Die Erfindung ist nachfolgend anhand eines in der Zeichnung dargestellten Ausführungsbeispieles näher erläutert.

In der Zeichnung ist ein Röntgengenerator 1 dargestellt, der eine Röntgenröhre 2 speist und über eine Leitung 3 am Netz angeschlossen ist. Das während einer Röntgenaufnahme von der Röntgenröhre 2 ausgesandte Röntgenstrahlenbündel 4 durchsetzt ein Aufnahmeobjekt 5, anschließend eine Strahlenmeßkammer 6, dann ein Sekundärstrahlenraster 7 und trifft schließlich auf einem Röntgenfilm 8 in einer Röntgenfilmkassette 9 auf. Das Sekundärstrahlenraster 7 wird während einer Aufnahme senkrecht zum Zentralstrahl 10 durch einen Motor 11 bewegt, so daß seine auf den Fokus der Röntgenröhre 2 ausgerichteten Lamellen auf dem Film 8 nicht abgebildet werden.

Die Strahlenmeßkammer 6 ist über einen Verstärker 12 an einem Integrator 13 angeschlossen, der ein dem Istwert der Strahlendosis entsprechendes elektrisches Signal einem Vergleicher 14 zuführt. Der Vergleicher 14 erhält am Eingang 15 ein dem Sollwert der Strahlendosis, der für eine optimale Filmschwärzung erforderlich ist, entsprechendes elektrisches Signal. Sind der Ist- und der Sollwert der Strahlendosis gleich, so wird die Röntgenröhre 2 über einen Verstärker 16 abgeschattet.

Das Eingangssignal des Integrators 13, der Strom i, ist der Dosisleistung D proportional. Durch dieses Signal ist letztlich auch die Aufnahmezeit festgelegt. Es bewirkt über einen Verstärker 17 und eine Steuervorrichtung 18 eine Steuerung der Ver-. stellgeschwindigkeit X_{R} des Sekundärstrahlenrasters 7. Je kürzer die zu erwartende Aufnahmezeit ist, um so größer ist die Verstellgeschwindigkeit X_{R}.

Der Soll- und der Istwert der Dosis errechnen sich nach folgender Formel: T = Aufnahmezeit und bist = der Istwert der Dosisleistung, während t die Zeit darstellt.

Für den vom Sekundärstrahlenraster jeweils zurückgelegten Weg X_{R} ergibt sich folgender Zusammenhang: X_{R} = die Geschwindigkeit des Sekundärstrahlenrasters. Diese Geschwindigkeit kann nach folgender Beziehung festgelegt werden:

Die Dosisleistung kann während der Aufnahmezeit konstant oder eine Funktion der Zeit t sein. Dementsprechend ist dann X_{R} konstant oder eine Funktion der Zeit t.

Für eine ausreichende Verwischung wird eine Wegstrecke X_{R} festgelegt, die das Sekundärstrahlenraster 7 während einer Röntgenaufnahme mindestens zurücklegen muß. Um bei fokussiertem Sekundärstrahlenraster 7 und konstanter Dosisleistung Schwärzungsunterschiede wegen Dezentrierung des Sekundärstrahlenrasters 7 zu vermeiden, wird jeweils die Hälfte der Wegstrecke X_{R} auf beide Seiten des Zentralstrahles 10 gelegt.

Anstelle der in der Zeichnung dargestellten Steuerung der Geschwindigkeit des Sekundärstrahlenrasters 7 kann auch ein Regelkreis für diese Geschwindigkeit vorhanden sein, bei dem der Sollwert in Abhängigkeit von der zu erwartenden Aufnahmezeit festgelegt wird.

## Patentansprüche

Röntgendiagnostikgerät für Röntgenaufnahmen mit einem Sekundärstrahlenraster (7) vor der Filmaufnahmevorrichtung (9), mit einem Steller (11) zum Bewegen des Sekundärstrahlenrasters (7) während einer Aufnahme senkrecht zum Zentralstrahl (10) des Röntgenstrahlenbündels (4) und mit Mitteln (6) zur Bildung eines der Aufnahmezeit entsprechenden elektrischen Signales, dadurch gekennzeichnet, daß eine Steuervorrichtung (17, 18) für die Geschwindigkeit der Bewegung des Sekundärstrahlenrasters (7) vorhanden ist, der zur Festlegung der Geschwindigkeit in Abhängigkeit von der Aufnahmezeit das Signal zugeführt wird.

## Revendications

Appareil de radiodiagnostic servant à réaliser des radiographies et comportant une grille antidiffusante (7) placée devant le dispositif (9) d'enregistrement sur film, un régulateur (11) servant à déplacer la grille antidiffusante (7) pendant une prise de vue perpendiculairement au rayon central (10) du faisceau (4) de rayons X, et des moyens (6) servant à former un signal électrique correspondant à la durée de la prise de vue, caractérisé par le fait qu'il est prévu un dispositif (17, 18) servant à commander la vitesse du déplacement de la grille antidiffusante (7) et auquel est envoyé le signal servant à déterminer la vitesse en fonction de la durée de la prise de vue.

## Claims

X-ray diagnostic apparatus for X-ray exposures having a secondary radiation grid (7) in front of the film exposure device (9), having an actuator (11) for moving the secondary radiation grid (7) during an exposure perpendicularly to the central ray (10) of the X-ray beam (4), and having means (6) for generating an electrical signal corresponding to the exposure time, characterised in that there is a control device (17, 18) for the speed of movement of the secondary radiation grid (7), to which control device the signal is fed for determining the speed in dependence upon the exposure time.
